# EUROPÄISCHE PATENTSCHRIFT

(11) **EP 4 368 806 B1**
(45) Veröffentlichungstag und Bekanntmachung des Hinweises auf die Patenterteilung: **23.07.2025**
(21) Anmeldenummer: 23209853.3
(22) Anmeldetag: 14.11.2023
(51) Int. Cl.: E06B 5/16, E06B 3/964

(54) **VERBINDER ZUM VERBINDEN VON HOHLPROFILEN**
CONNECTOR FOR CONNECTING HOLLOW PROFILES
CONNECTEUR POUR RELIER DES PROFILÉS CREUX

(30) Priorität: 14.11.2022 DE 102022130070
(43) Veröffentlichungstag der Anmeldung: 15.05.2024
(73) Patentinhaber: Hydro Building Systems Lüdenscheid GmbH, 58511 Lüdenscheid (DE)
(72) Erfinder: Volkelt, Thomas, 58089 Hagen (DE); Hermesmann, Detlef, 58099 Hagen (DE); Achtermann, Holger, 58513 Lüdenscheid (DE)
(74) Vertreter: Meissner Bolte Partnerschaft mbB

(56) Entgegenhaltungen:
- EP-A2- 2 199 524
- EP-B1- 0 717 165

## Beschreibung

Die vorliegende Erfindung betrifft allgemein Profilanordnungen, insbesondere Fassaden oder Lichtdächer, in Brandschutzausführung.

Eine Profilanordnung der gattungsgemäßen Art wird beispielsweise in Fassaden- oder Fenstersystemen eingesetzt, vorzugsweise um zwei Profile "auf Stoß" miteinander zu verbinden. Hierbei kommt ein so genannter Stoßverbinder zum Einsatz, der auf dem ersten Profil befestigt wird und in einen Hohlraum des zweiten Profils eingeschoben und dort fixiert wird.

Der Stoßverbinder wird zunächst mittels einer formschlüssigen Verbindung, beispielsweise durch eine Kombination aus einem T-förmigen Profil des Stoßverbinders und einer C-förmigen Nut des ersten Profils, mit dem ersten Profil verbunden. Im Wesentlichen lässt sich der Stoßverbinder zunächst noch in der Nut verschieben, aber nicht mehr herausziehen. Schlussendlich wird der Stoßverbinder in einer Position in der Regel mittels einer so genannten Stanzschraube fixiert. Die Stanzschraube weist einen Schraubenkopf, einen Gewindeabschnitt und einen Stanzzapfen auf. Der Stanzzapfen ist zylindrisch ausgebildet und weist einen geringeren Durchmesser, vornehmlich einen erheblich geringeren Durchmesser, als der Gewindeabschnitt auf.

Um zwei auf Gehrung geschnittene Hohlprofile zu verbinden, ist es aus dem Fassadenbau bekannt, einen ein- oder mehrteiligen Eckverbinder einzusetzen. Beispielsweise ist ein solcher Eckverbinder aus der Druckschrift EP 2 154 323 A2 bekannt. Er kann zur Ausbildung einer Verbindung zweier auf Gehrung geschnittener Hohlprofile verwendet werden. Der Eckverbinder wird in die Hohlprofile eingebracht. Ein Klebstoff wird so zwischen Eckverbinder und den Hohlprofilen eingebracht, dass eine zuverlässige Verbindung erfolgt.

Damit eine Profilanordnung und insbesondere eine Fassaden- oder Fensteranordnung die Anforderungen des Brandschutzes erfüllen kann, sind Maßnahmen zur Verminderung der Entstehung bzw. der Ausbreitung eines Brandes vorzusehen. Schwachstellen innerhalb eines Fassadensystems, beispielsweise bei einer vorgehängten Fassade, sind ungeteilte Pfosten und Riegel im Bereich von Decken oder Trennwänden, deren Anschlüsse an den Baukörper, und insbesondere Eck- oder Stoßverbinder, die zum Verbinden von zwei Hohlprofilen dienen. Im Brandfall müssen aufgrund hoher Temperaturen in diesen Bereichen Verformungen konstruktiv kompensiert werden. Zur Reduzierung der Hitzeausbreitung können unter anderem Materialien Einsatz finden, die unter Hitze aufschäumen und abdichten, oder auch verdampfende Materialien, welche die Hitzeausbreitung reduzieren.

Problematisch ist jedoch der Einsatz derartiger Materialien im Bereich eines Stoß- oder Eckverbinders, da in diesem Bereich konstruktionsbedingt nur ein relativ geringer Bauraum zur Verfügung steht. Die Integration derartiger die Hitzeausbreitung reduzierender Materialien in einem Eck- oder Stoßverbinder sorgt zwangsläufig dazu, dass der Eck- oder Stoßverbinder kleiner ausgeführt werden muss, was letztendlich nachteilig für die erzielbare Tragfähigkeit der Fenster- bzw. Fassadenkonstruktion ist.

Ein Verbinder gemäß dem Oberbegriff des unabhängigen Patentanspruchs 1 ist aus dem Dokument EP 2 199 524 A2 bekannt.

Ausgehend von dieser Problemstellung liegt der Erfindung die Aufgabe zu Grunde, einen Verbinder zum Verbinden von Hohlprofile, insbesondere für Fassaden, Dächer, Fenster oder Türen, anzugeben, wobei der Verbinder in Brandschutzausführung ausgeführt ist, wobei dennoch die erzielbare Tragfähigkeit des Verbinders nicht reduziert wird.

Diese Aufgabe wird erfindungsgemäß durch den Gegenstand des unabhängigen Patentanspruchs 1 gelöst.

Demgemäß betrifft die Erfindung insbesondere einen Verbinder zum Verbinden von Hohlprofilen, insbesondere für Fassaden, Dächer, Fenster oder Türen, wobei der Verbinder mindestens ein aus Metall, insbesondere Leichtmetall wie Aluminium, gebildetes Verbindungselement und mindestens ein Kühlelement aus einem wärmebindenden Material aufweist.

Diesbezüglich ist insbesondere vorgesehen, dass das mindestens eine Kühlelement unmittelbar benachbart zu einer Seitenfläche, insbesondere einer Innen- und/oder Außenseitenfläche, des Verbindungselements angeordnet ist.

Erfindungsgemäß ist vorgesehen, dass das mindestens eine Kühlelement in einen Spaltraum zwischen insbesondere der Außenseitenfläche des Verbindungselements und einer Innenseitenfläche eines der mit dem Verbinder zu verbindenden Hohlprofilen angeordnet ist.

Denkbar ist es in diesem Zusammenhang, dass das mindestens eine Kühlelement in den Spaltraum zwischen der insbesondere Außenseitenfläche des Verbindungselements und der Innenseitenfläche des Hohlprofiles eingeschoben ist, insbesondere nach dem Verbinden des Verbindungselements mit dem Hohlprofil.

Alternativ hierzu ist es auch denkbar, dass das mindestens eine Kühlelement über mindestens eine Außenseitenfläche des Verbindungselements mit dem Verbindungselement verbunden, insbesondere form- und/oder kraftschlüssig verbunden ist.

Das mindestens eine Kühlelement kann beispielsweise über mindestens eine Außenseitenfläche des Verbindungselements mit dem Verbindungselement verbunden, insbesondere form- und/oder kraftschlüssig verbunden, sein.

Die mit der Erfindung erzielbaren Vorteile liegen auf der Hand:
Dadurch, dass der Verbinder ein insbesondere aus Aluminium gebildetes Verbindungselement aufweist, kann bei Reduzierung des Gewichts des Verbinders eine erhöhte Tragfähigkeit des Verbindungsbereichs der Hohlprofile erzielt werden. Da der Schmelzpunkt des Materials des Verbindungselements niedriger liegt als die im Brandfall zu erwartende, die Hohlprofile beaufschlagende Temperatur, ist zum Verhindern eines Abschmelzens des Verbindungselements ein von außen mit dem Verbindungselement verbundenes Kühlelement vorgesehen. Mit Hilfe dieses Kühlelements kann wirksam ein Versagen des Verbinders im Brandfall über eine vorgegebene Sicherheitszeitdauer verhindert werden.

Dadurch, dass das Kühlelement an mindestens einer Außenseitenfläche des Verbindungselements mit dem Verbindungselement angeordnet oder insbesondere form- und/oder kraftschlüssig verbunden ist, ist das eigentliche Verbindungselement konstruktiv unverändert, und es kann mit dem Verbindungselement die notwendige Tragfähigkeit des Verbindungsbereichs beibehalten werden.

Als Kühlelement kommen unterschiedliche Ausführungsformen in Frage. Beispielsweise ist es denkbar, dass das Kühlelement als eine die Außenseitenfläche des Verbindungselements zumindest teil- oder bereichsweise abdeckende Platte oder ein ähnlicher Formkörper aus einem wärmebindenden, hydrophilen Adsorber mit hohem Wasseranteil ausgeführt ist.

Gemäß bevorzugten Realisierungen der erfindungsgemäßen Lösung ist vorgesehen, dass das Kühlelement als Formkörper aus einem wärmebindenden, hydrophilen Adsorber mit hohem Wasseranteil besteht, wobei der Adsorber vorzugsweise Alaun und Gips enthält. Beim Alaun handelt es sich um so genannte Metalldoppelsalze, die in der Lage sind, in sehr hohem Grad gewichtsbezogen Kristallwasser zu speichern.

Es hat sich als zweckmäßig erweisen, Kalium-Alaun zu verwenden, welches chemisch als Kalium-Aluminium-Sulfat-12-Hydrat bezeichnet wird. Dieses Kalium-Alaun ist in der Lage, ca. 45% Kristallwasser pro Gewichtseinheit physikalisch zu binden. Das Freisetzen des Kristallwassers aus dem Kalium-Alaun in reiner Form erfolgt bei 73°C. Aufgrund der Dichte des Alauns von 1,1 g/cm³ ergibt sich volumenbezogen ein Anteil des eingelagerten Kristallwassers von ca. 50%.

Denkbar in diesem Zusammenhang ist es beispielsweise, dass das Kalium-Alaun in eine Gipsmatrix eingebettet ist und sich bezüglich der Aushärtung des Gips völlig neutral verhält, so dass die daraus hergestellten Formteile ausreichende Stabilität für ihre Anwendung im Brandschutz besitzen. Insbesondere können derartige Formteile problemlos vorzugsweise form- und/oder kraftschlüssig an mindestens einer Außenseitenfläche des zu schützenden Verbindungselements angeordnet bzw. verbunden werden.

Die als Kühlmittel dienenden Formteile, die mit einem hydrophilen Adsorber versehen sind, bestehen vorzugsweise zu 50% aus einem modifizierten Gips und zu 50% aus Kalium-Alaun. Da der Gips wie auch das Alaun eine Dichte von 1,1 g/cm³ haben, ist dieses Verhältnis gewichts- und volumenbezogen. Der Energieverzehr eines solchen als Kühlmittel dienenden Formteils beträgt ca. 1.100 J/cm³. Obwohl Kalium-Alaun für sich allein eine Wirktemperatur von 73°C hat, wird die Wirktemperatur in Verbindung mit dem Gips auf einen höheren Wert, nämlich ca. 85°C verlegt. Dies ergibt sich daraus, dass das im Alaun freiwerdende Wasser durch einfaches Aufsaugen durch den Gips bis zur Temperatur von 85°C gehalten wird, bevor es in die Dampfphase überführt wird. Es tritt hier eine günstige Wirktemperatur ein, die in ausreichender Distanz zu den Gebrauchstemperaturen liegt, die unter Umständen 70°C bei direkter Sonnenbestrahlung erreichen kann.

Die Kombination von Gips und Alaun hat den weiteren Vorteil, dass das im Gips gebundene Kristallwasser erst bei einer Wirktemperatur von 125°C freigesetzt wird und sich diese mehrstufige Kristallwasserfreisetzung positiv auf den Kühlungsverlauf des Verbindungselements auswirkt, welches mit dem entsprechenden Kühlelement versehen ist. Darüber hinaus findet bei ca. 215°C eine nochmalige geringe Freisetzung von im Gips gebundenem Wasser statt, die aber von eher untergeordneter Bedeutung ist.

Selbstverständlich ist die vorliegende Erfindung jedoch nicht auf Kühlmittel beschränkt, die aus Kalium-Alaun in einer Gipsmatrix bestehen. Weitere mögliche wassergebundene Kühlmittel sind kommerziell beispielsweise unter der Bezeichnung Palstop Pax H, Roku V2, Roku V3, Roku ENEX, Kerafix 2002002 bzw. Roku Coolfix 1000, Promaxon Typ A, Promatect L.

In vorteilhafter Weise weist das Kühlelement mindestens eine Materialausformung auf, die form- und/oder kraftschlüssig mit mindestens einer zur Materialausformung des Kühlelements zumindest teil- und/oder bereichsweise komplementär ausgeführten Materialausformung des Verbindungselements zusammenwirkt. In einer denkbaren Realisierung dieser Ausführungsform ist das Kühlelement in mindestens eine Nut des Verbindungselements einclipsbar.

Insbesondere ist es denkbar, dass das Kühlelement als ein die mindestens eine Außenseitenfläche des Verbindungselements zumindest teil- oder bereichsweise abdeckender Formkörper, beispielsweise in Gestalt einer Platte, ausgeführt ist.

Der Verbinder kann beispielsweise als Stoßverbinder zum winkligen Verbinden von jeweils ein Anschlussprofil und ein Aufsteckprofil umfassenden Hohlprofilen ausgeführt sein. In diesem Zusammenhang ist es denkbar, dass das Verbindungselement des als Stoßverbinder ausgeführten Verbinders an dem Anschlussprofil insbesondere mittels Stifte oder Schrauben befestigt oder befestigbar ist, wobei bei aufgesetztem Aufsteckprofil das Verbindungselement mit dem mindestens einen Kühlelement in dem als Hohlprofil ausgeführten Aufsteckprofil aufgenommen ist.

Alternativ hierzu ist es aber auch denkbar, dass der Verbinder als Eckverbinder zum Verbinden zweier auf Gehrung geschnittener Hohlprofile ausgeführt ist. Das Verbindungselement kann zwei Abschnitte aufweisen, die in einem Eckbereich aneinander angrenzen, wobei der Eckbereich bei dem Verbinden der Hohlprofile im Bereich der Gehrungsfuge angeordnet ist.

Insbesondere bei der Ausgestaltung des Verbinders als Eckverbinder bietet es sich an, dass das mindestens eine Kühlelement zumindest teil- und/oder bereichsweise und vorzugsweise vollständig eine insbesondere gemeinsame Außenseitenfläche der beiden Abschnitte des Verbindungselements abdeckt.

Die Erfindung betrifft ferner eine Anordnung umfassend ein als Hohlprofil ausgeführtes Anschlussprofil, ein als Hohlprofil ausgeführtes Aufsteckprofil sowie einen als Stoßverbinder ausgeführten Verbinder der zuvor genannten erfindungsgemäßen Art, wobei das Anschlussprofil und das Aufsteckprofil miteinander unter Verwendung des Stoßverbinders verbunden sind.

Bei der erfindungsgemäßen Anordnung ist vorzugsweise vorgesehen, dass das Anschlussprofil als Innenschale einer wärmegetrennten Profilanordnung ausgeführt ist, bei welcher das Anschlussprofil über Isolierstege mit einem als Außenschale ausgeführten Hohlprofil verbunden ist. Dabei sollte das mindestens eine Kühlmittel vorzugsweise an einer von dem als Außenschale ausgeführten Hohlprofil wegzeigenden Außenseitenfläche des Stoßverbinders angeordnet sein.

Die Erfindung betrifft ferner eine Anordnung umfassend zwei auf Gehrung geschnittene Hohlprofile sowie einen als Eckverbinder ausgeführten Verbinder der zuvor genannten erfindungsgemäßen Art, wobei die beiden auf Gehrung geschnittenen Hohlprofile miteinander unter Verwendung des innerhalb der Hohlprofile aufgenommenen Eckverbinders verbunden sind.

Auch bei dieser Ausgestaltung ist es von Vorteil, dass die beiden auf Gehrung geschnittenen Hohlprofile jeweils als Innenschale einer wärmegetrennten Profilanordnung ausgeführt sind, bei welcher das als Innenschale ausgeführte Hohlprofil über Isolierstege mit einem als Außenschale ausgeführten Hohlprofil verbunden ist. Vorzugsweise ist dabei das mindestens eine Kühlelement an einer von dem als Außenschale ausgeführten Hohlprofil wegzeigenden Außenseitenfläche des Eckverbinders angeordnet.

Nachfolgend werden Ausführungsformen des erfindungsgemäßen Verbinders unter Bezugnahme auf die beiliegenden Zeichnungen näher beschrieben.

Es zeigen:
- FIG. 1A: schematisch und in einer Draufsicht eine erste exemplarische Ausführungsform des erfindungsgemäßen Verbinders, der als Stoßverbinder ausgebildet ist;
- FIG. 1B: schematisch und in einer Schnittansicht die exemplarische Ausführungsform des erfindungsgemäßen Verbinders gemäß FIG. 1A;
- FIG. 2A: schematisch und in einer Draufsicht eine zweite exemplarische Ausführungsform des erfindungsgemäßen Verbinders, der als Stoßverbinder ausgebildet ist;
- FIG. 2B: schematisch und in einer Schnittansicht die exemplarische Ausführungsform des erfindungsgemäßen Verbinders gemäß FIG. 2A;
- FIG. 3A: schematisch und in einer Draufsicht eine dritte exemplarische Ausführungsform des erfindungsgemäßen Verbinders, der als Stoßverbinder ausgeführt ist;
- FIG. 3B: schematisch und in einer Schnittansicht die exemplarische Ausführungsform des erfindungsgemäßen Verbinders gemäß FIG. 3A;
- FIG. 4A: schematisch und in einer Draufsicht eine vierte exemplarische Ausführungsform des erfindungsgemäßen Verbinders, der als Eckverbinder ausgeführt ist;
- FIG. 4B: schematisch und in einer Querschnittsansicht die exemplarische Ausführungsform des erfindungsgemäßen Verbinders gemäß FIG. 4A;
- FIG. 5A: schematisch und in einer Draufsicht eine fünfte exemplarische Ausführungsform des erfindungsgemäßen Verbinders;
- FIG. 5B: schematisch und in einer Querschnittsansicht die exemplarische Ausführungsform des erfindungsgemäßen Verbinders gemäß FIG. 5A;
- FIG. 6A: schematisch und in einer Draufsicht eine sechste exemplarische Ausführungsform des erfindungsgemäßen Verbinders, der als Eckverbinder ausgeführt ist; und
- FIG. 6B: schematisch und in einer Querschnittsansicht die exemplarische Ausführungsform des erfindungsgemäßen Verbinders gemäß FIG. 6A.

Zunächst wird unter Bezugnahme auf die Darstellungen in FIG. 1 bis FIG. 3 eine erste exemplarische Ausführungsvariante einer Profilanordnung in Brandschutzausführung beschrieben.

Die Profilanordnung umfasst im Wesentlichen ein erstes Profil, welches als Anschlussprofil 4 ausgeführt ist, sowie ein zweites Profil, welches als Aufsteckprofil ausgeführt ist. Das Anschlussprofil 4 ist als Innenschale einer wärmegetrennten Profilanordnung ausgeführt, bei welcher das Anschlussprofil 4 über Isolierstege mit einem als Außenschale ausgeführten Profil verbunden ist.

Das Aufsteckprofil ist ebenfalls als Innenschale einer wärmegetrennten Profilanordnung ausgeführt, bei welcher das Aufsteckprofil über Isolierstege mit einem als Außenschale ausgeführten Profil verbunden ist.

Bei den Profilen handelt es sich vorzugsweise um längliche Profile, insbesondere Hohlprofile, vorzugsweise aus Aluminium. Das Aufsteckprofil steht vorzugsweise senkrecht auf dem Anschlussprofil 4 und weist zumindest einen Hohlprofilabschnitt bzw. eine Hohlkammer auf.

Die in FIG. 1 bis FIG. 3 gezeigte Anordnung weist ferner einen zwischen dem Anschlussprofil 4 und dem Aufsteckprofil angeordneten Stoßverbinder 1 auf.

Bei dem Stoßverbinder 1 handelt es sich um ein Formteil, welches an dem Anschlussprofil 4 befestigt ist, wobei der Stoßverbinder 1 in die Hohlkammer des Aufsteckprofils 5 eingeschoben und an dem Aufsteckprofil befestigt werden kann. In der Regel handelt es sich bei dem Stoßverbinder 1 um ein bearbeitetes stranggepresstes Verbindungselement aus beispielsweise Aluminium mit einem im Wesentlichen rechteckförmigen Querschnitt.

Wie in FIG. 1 bis FIG. 3 dargestellt, weist der Stoßverbinder 1 ferner ein Kühlmittel 3 aus einem wärmebindenden Material auf. Das Kühlmittel 3 ist über eine Außen- und/oder Innenseitenfläche eines Verbindungselements 2 des Stoßverbinders 1 mit dem Verbindungselement 2 insbesondere form- und/oder kraftschlüssig verbunden.

Beispielsweise kann das Kühlelement in mindestens eine Nut des Verbindungselements 2 eingeclipst sein.

Im Einzelnen sind in FIG. 1A, B bis FIG. 3A, B Ausführungsformen des erfindungsgemäßen Verbinders 1 gezeigt, wobei bei diesen Ausführungsformen der Verbinder 1 als Stoßverbinder 1 zum winkligen Verbinden von jeweils ein Anschlussprofil 4 und ein Aufsteckprofil umfassenden Hohlprofilen ausgeführt ist.

Wie es insbesondere den Querschnittsansichten gemäß FIG. 1B, FIG. 2B und FIG. 3B entnommen werden kann, zeichnet sich die exemplarische Ausführungsform des als Stoßverbinder 1 ausgeführten Verbinders dadurch aus, dass der Verbinder 1 ein aus Metall, insbesondere Leichtmetall wie Aluminium, gebildetes Verbindungselement 2 sowie mindestens ein Kühlelement 3 aus einem wärmebindenden Material aufweist. Dabei ist vorgesehen, dass das mindestens eine Kühlelement 3 über mindestens eine Außen- und/oder Innenseitenfläche des Verbindungselements 2 mit dem Verbindungselement 2 insbesondere form- und/oder kraftschlüssig verbunden ist.

Bei den in FIG. 1 bis FIG. 3 gezeigten exemplarischen Ausführungsformen des erfindungsgemäßen Verbinders 1 ist vorgesehen, dass das Kühlelement 3 als ein die mindestens eine Außenfläche des Verbindungselements 2 zumindest teil- oder bereichsweise abdeckender Formkörper, insbesondere in Gestalt einer Platte, ausgeführt ist.

Das wärmebindende Material des Kühlelements ist insbesondere ein wärmebindendes, hydrophiles Adsorbermaterial mit einem hohen Wasseranteil. Hierbei bietet es sich an, dass das wärmebindende, hydrophile Adsorbermaterial Alaun und vorzugsweise Kalium-Alaun aufweist, welches in einer Gipsmatrix eingebunden sein kann.

Wie es insbesondere den Querschnittsansichten in FIG. 1B, FIG. 2B und FIG. 3B entnommen werden kann, ist der dort als Stoßverbinder 1 ausgeführte Verbinder mit dem bereits genannten Verbindungselement 2 versehen, wobei das Verbindungselement 2 an dem Anschlussprofil 4 mittels Stifte oder Schrauben 6 befestigt ist. Bei aufgesetztem Aufsteckprofil ist dabei das Verbindungselement 2 mit dem mindestens einen Kühlelement 3 in dem als Hohlprofil ausgeführten Aufsteckprofil aufgenommen.

Bei der in FIG. 1A und FIG. 1B gezeigten Ausführungsform des erfindungsgemäßen Verbinders 1 ist insbesondere vorgesehen, dass das mindestens eine Kühlelement 3 zumindest teil- und/oder bereichsweise und vorzugsweise vollständig eine insbesondere gemeinsame Außenseitenfläche der beiden Abschnitte des Verbindungselements 2 abdeckt. Allerdings ist die vorliegende Erfindung nicht auf diese Ausgestaltung beschränkt.

Wie es beispielsweise in FIG. 2A und FIG. 2B angedeutet ist, ist es ebenfalls denkbar, dass das mindestens eine Kühlelement 3 eine Innenseitenfläche des Verbindungselements 2 abdeckt.

Auch ist es - wie in FIG. 3A und FIG. 3B angedeutet - grundsätzlich denkbar, sowohl auf der Außenseitenfläche als auch auf der Innenseitenfläche des Verbindungselements 2 jeweils ein entsprechendes Kühlelement 3 vorzusehen.

In FIG. 4 bis FIG. 6 ist schematisch und in einer isometrischen Explosionsansicht eine andere Ausgestaltungsvariante der Profilanordnung in Brandschutzausführung gezeigt.

Bei dieser Ausführungsvariante kommen zwei in einer Gehrungsschnittfläche aufeinanderstoßende Rahmenprofile zum Einsatz, die auf einen als Verbinder 1 ausgeführten Eckwinkel aufgesetzt und mit diesem verbunden sind.

Auch bei der in FIG. 4 bis FIG. 6 gezeigten Ausführungsvariante sind die beiden auf Gehrung geschnittenen Hohlprofile jeweils als Innenschale einer wärmegetrennten Profilanordnung ausgeführt, bei welcher das als Innenschale ausgeführte Hohlprofil über Isolierstege mit einem als Außenschale ausgeführten Profil, insbesondere Hohlprofil verbunden ist.

Der als Eckverbinder ausgeführte Verbinder 1 ist wieder mit einem Kühlelement 3 versehen, welches über eine Außen- und/oder Innenseitenfläche des Verbindungselements 2 mit dem Verbindungselement 2 insbesondere form- und/oder kraftschlüssig verbunden ist.

Im Einzelnen ist in FIG. 4A, B, FIG. 5A, B und FIG. 6A, B eine alternative Ausführungsvariante des erfindungsgemäßen Verbinders 1 zum Verbinden von Hohlprofilen, insbesondere für Fassaden, Dächer, Fenster oder Türen, dargestellt. Bei dieser Ausführungsvariante ist der Verbinder 1 jedoch nicht als Stoßverbinder, sondern als Eckverbinder zum Verbinden zweier auf Gehrung geschnittener Hohlprofile ausgeführt.

Dabei weist der Verbinder 1 ein aus Metall, insbesondere Leichtmetall wie Aluminium, gebildetes Verbindungselement 2 auf, wobei das Verbindungselement 2 zwei Abschnitte aufweist, die in einem Eckbereich aneinander angrenzen, und wobei der Eckbereich bei dem Verbinden der Hohlprofile im Bereich der Gehrungsfuge angeordnet ist.

Wie auch bei der zuvor unter Bezugnahme auf die Darstellungen in FIG. 1 bis FIG. 3 gezeigten Ausführungsvariante des als Stoßverbinder 1 ausgeführten Verbinders 1 ist bei der in FIG. 4 bis FIG. 6 gezeigten Ausführungsform des als Eckverbinder ausgeführten Verbinders 1 vorgesehen, dass das insbesondere aus Aluminium gebildete Verbindungselement 2 des Eckverbinders zusätzlich mit mindestens einem Kühlelement 3 versehen ist.

Bei der in FIG. 4A, B gezeigten Ausführungsvariante ist das Kühlelement 3 an einer Außenseitenfläche eines Abschnitts des Verbindungselements 2 angeordnet, während bei der in FIG. 5A, B gezeigten Ausführungsvariante das Kühlelement 3 an einer Innenseitenfläche eines Abschnitts des Verbindungselements 2 angeordnet ist.

Bei der in FIG. 6A, B gezeigten Ausführungsvariante sind entsprechende Kühlelemente sowohl an der Außenseitenfläche als auch an der Innenseitenfläche des Verbindungselements 2 angeordnet.

Die Erfindung ist nicht auf die in den Zeichnungen gezeigten Ausführungsformen beschränkt, sondern ergibt sich aus einer Zusammenschau sämtlicher hierin offenbarter Merkmale.

### Bezugszeichenliste

- 1: Verbinder
- 2: Verbindungselement
- 3: Kühlelement
- 4: Anschlussprofil
- 6: Stift/Schraube

## Patentansprüche

1. Verbinder (1) zum Verbinden von Hohlprofilen, insbesondere für Fassaden, Dächer, Fenster oder Türen, wobei der Verbinder (1) mindestens ein aus Metall, insbesondere Leichtmetall wie Aluminium, gebildetes Verbindungselement (2) und mindestens ein Kühlelement (3) aus einem wärmebindenden Material aufweist, wobei das mindestens eine Kühlelement (3) unmittelbar benachbart zu einer Seitenfläche des Verbindungselements (2), insbesondere einer Außen- und /oder Innenseitenfläche des Verbindungselements (2), angeordnet ist, **dadurch gekennzeichnet, dass**
das mindestens eine Kühlelement (3) in einem Spaltraum zwischen der Außenseitenfläche des Verbindungselements (2) und einer Innenseitenfläche eines der mit dem Verbinder (1) zu verbindenden Hohlprofilen angeordnet ist.

2. Verbinder (1) nach Anspruch 1,
wobei das mindestens eine Kühlelement (3) in den Spaltraum zwischen der Außenseitenfläche des Verbindungselements (2) und der Innenseitenfläche des Hohlprofiles eingeschoben ist, insbesondere nach dem Verbinden des Verbindungselements (2) mit dem Hohlprofil.

3. Verbinder (1) nach Anspruch 1,
wobei das mindestens eine Kühlelement (3) über mindestens eine Außenseitenfläche des Verbindungselements (2) mit dem Verbindungselement (2) verbunden, insbesondere form- und/oder kraftschlüssig verbunden ist.

4. Verbinder (1) nach Anspruch 3,
wobei das Kühlelement (3) mindestens eine Materialausformung aufweist, die form- und/oder kraftschlüssig mit mindestens einer zur Materialausformung des Kühlelements (3) zumindest teil- und/oder bereichsweise komplementär ausgeführten Materialausformung des Verbindungselements (2) zusammenwirkt; und/oder
wobei das Kühlelement (3) in mindestens eine Nut des Verbindungselements (2) eingeclipst ist.

5. Verbinder (1) nach einem der Ansprüche 1 bis 4,
wobei das Kühlelement (3) als ein die mindestens eine Außenseitenfläche des Verbindungselements (2) zumindest teil- oder bereichsweise abdeckender Formkörper, insbesondere in Gestalt einer Platte, ausgeführt ist.

6. Verbinder (1) nach einem der Ansprüche 1 bis 5,
wobei das wärmebindende Material des Kühlelements (3) ein wärmebindendes, hydrophiles Adsorbermaterial mit hohem Wasseranteil ist.

7. Verbinder (1) nach Anspruch 6,
wobei das wärmebindende, hydrophile Adsorbermaterial Alaun und vorzugsweise Kalium-Alaun aufweist, welches insbesondere in eine Gipsmatrix eingebunden ist.

8. Verbinder (1) nach einem der Ansprüche 1 bis 7,
wobei der Verbinder (1) als Stoßverbinder zum winkligen Verbinden von jeweils ein Anschlussprofil (4) und ein Aufsteckprofil umfassenden Hohlprofilen ausgeführt ist, wobei das Verbindungselement (2) an dem Anschlussprofil (4) insbesondere mittels Stifte oder Schrauben (6) befestigt oder befestigbar ist, und wobei bei aufgesetztem Aufsteckprofil das Verbindungselement (2) mit dem mindestens einen Kühlelement (3) in dem als Hohlprofil ausgeführten Aufsteckprofil aufgenommen ist.

9. Verbinder (1) nach einem der Ansprüche 1 bis 7,
wobei der Verbinder (1) als Eckverbinder zum Verbinden zweier auf Gehrung geschnittener Hohlprofile ausgeführt ist, wobei das Verbindungselement (2) zwei Abschnitte aufweist, die in einem Eckbereich aneinander angrenzen, wobei der Eckbereich bei dem Verbinden der Hohlprofile im Bereich der Gehrungsfuge angeordnet ist.

10. Verbinder (1) nach Anspruch 9,
wobei das mindestens eine Kühlelement (3) zumindest teil- und/oder bereichsweise und vorzugsweise vollständig eine insbesondere gemeinsame Außenseitenfläche der beiden Abschnitte des Verbindungselements (2) abdeckt.

11. Anordnung umfassend ein als Hohlprofil ausgeführtes Anschlussprofil (4), ein als Hohlprofil ausgeführtes Aufsteckprofil sowie einen als Stoßverbinder ausgeführten Verbinder (1) nach Anspruch 8, wobei das Anschlussprofil (4) und das Aufsteckprofil miteinander unter Verwendung des Stoßverbinders verbunden sind.

12. Anordnung nach Anspruch 11,
wobei das Anschlussprofil (4) als Innenschale einer wärmegetrennten Profilanordnung ausgeführt ist, bei welcher das Anschlussprofil (4) über Isolierstege mit einem als Außenschale ausgeführten Hohlprofil verbunden ist, wobei das mindestens eine Kühlmittel vorzugsweise an einer von dem als Außenschale ausgeführten Hohlprofil wegzeigenden Außenseitenfläche des Stoßverbinders angeordnet ist.

13. Anordnung umfassend zwei auf Gehrung geschnittene Hohlprofile sowie einen als Eckverbinder ausgeführten Verbinder (1) nach Anspruch 9 oder 10, wobei die beiden auf Gehrung geschnittenen Hohlprofile miteinander unter Verwendung des innerhalb der Hohlprofile aufgenommenen Eckverbinders verbunden sind.

14. Anordnung nach Anspruch 13,
wobei die beiden auf Gehrung geschnittenen Hohlprofile jeweils als Innenschale einer wärmegetrennten Profilanordnung ausgeführt sind, bei welcher das als Innenschale ausgeführte Hohlprofil über Isolierstege mit einem als Außenschale ausgeführten Hohlprofil verbunden ist, wobei das mindestens eine Kühlelement (3) vorzugsweise an einer von dem als Außenschale ausgeführten Hohlprofil wegzeigenden Außenseitenfläche des Eckverbinders angeordnet ist.

## Claims

1. A connector (1) for connecting hollow profiles, in particular for facades, roofs, windows or doors, the connector (1) having at least one connecting element (2) formed from metal, in particular light metal such as aluminum, and at least one cooling element (3) made of a heat-absorbing material, the at least one cooling element (3) being arranged directly adjacent to a side face of the connecting element (2), in particular an outer and/or inner side face of the connecting element (2),
**characterized in that**
the at least one cooling element (3) is arranged in a gap between the outer side face of the connecting element (2) and an inner side face of one of the hollow profiles to be connected to the connector (1).

2. The connector (1) according to claim 1,
wherein the at least one cooling element (3) is inserted into the gap between the outer side face of the connecting element (2) and the inner side face of the hollow profile, in particular after the connecting element (2) has been connected to the hollow profile.

3. The connector (1) according to claim 1,
wherein the at least one cooling element (3) is connected to the connecting element (2), in particular in a form-fitting and/or force-fitting manner, via at least one outer side face of the connecting element (2).

4. The connector (1) according to claim 3,
wherein the cooling element (3) comprises at least one material shape which interacts in a form-fitting and/or force-fitting manner with at least one material shape of the connecting element (2), which is designed to be at least partially and/or regionally complementary to the material shape of the cooling element (3); and/or
wherein the cooling element (3) is clipped into at least one groove of the connecting element (2).

5. The connector (1) according to one of claims 1 to 4,
wherein the cooling element (3) is configured as a molded body, in particular in the form of a plate, covering at least part or some areas of the at least one outer side face of the connecting element (2).

6. The connector (1) according to one of claims 1 to 5,
wherein the heat-absorbing material of the cooling element (3) is a heat-absorbing, hydrophilic adsorber material with a high water content.

7. The connector (1) according to claim 6,
wherein the heat-absorbing, hydrophilic adsorber material comprises alum and preferably potassium alum, which is in particular incorporated in a gypsum matrix.

8. The connector (1) according to one of claims 1 to 7,
wherein the connector (1) is designed as a butt connector for angularly connecting hollow profiles each comprising a connecting profile (4) and a slide-on profile, wherein the connecting element (2) is or can be attached to the connecting profile (4), in particular by means of pins or screws (6), and wherein, when the slide-on profile is fitted, the connecting element (2) with the at least one cooling element (3) is accommodated in the slide-on profile which is designed as a hollow profile.

9. The connector (1) according to one of claims 1 to 7,
wherein the connector (1) is designed as a corner connector for connecting two mitred hollow profiles, the connecting element (2) having two portions which adjoin one another in a corner region, the corner region being arranged in the region of the mitred joint when the hollow profiles are connected.

10. The connector (1) according to claim 9,
wherein the at least one cooling element (3) covers, at least partially and/or in certain areas and preferably completely, an outer side face, in particular a common outer side face, of the two portions of the connecting element (2).

11. An arrangement comprising a connecting profile (4) designed as a hollow profile, a slide-on profile designed as a hollow profile and a connector (1) designed as a butt connector according to claim 8, the connecting profile (4) and the slide-on profile being connected to one another using the butt connector.

12. The arrangement according to claim 11,
wherein the connecting profile (4) is designed as the inner shell of a thermally separated profile arrangement, in which the connecting profile (4) is connected via insulating webs to a hollow profile designed as an outer shell, wherein the at least one cooling medium is preferably arranged on an outer side face of the butt connector pointing away from the hollow profile designed as the outer shell.

13. The arrangement comprising two mitred hollow profiles and a connector (1) in the form of a corner connector according to claim 9 or 10, the two mitred hollow profiles being connected to one another using the corner connector received within the hollow profiles.

14. The arrangement according to claim 13,
wherein the two mitred hollow profiles are each designed as the inner shell of a thermally separated profile arrangement, in which the hollow profile designed as the inner shell is connected via insulating webs to a hollow profile designed as the outer shell, the at least one cooling element (3) being preferably arranged on an outer side face of the corner connector pointing away from the hollow profile designed as the outer shell.

## Revendications

1. Connecteur (1) pour relier des profilés creux, en particulier pour des façades, des toitures, des fenêtres ou des portes, le connecteur (1) comprenant au moins un élément de liaison (2) réalisé en métal, en particulier en métal léger tel que l'aluminium, et au moins un élément de refroidissement (3) en un matériau thermiquement lié, ledit au moins un élément de refroidissement (3) étant disposé au voisinage direct d'une surface latérale de l'élément de liaison (2), en particulier d'une surface latérale extérieure et/ou intérieure de l'élément de liaison (2),
**caractérisé en ce que**
ledit au moins un élément de refroidissement (3) est disposé dans un espace intermédiaire entre la surface latérale extérieure de l'élément de liaison (2) et une surface latérale intérieure de l'un des profilés creux à relier au connecteur (1).

2. Connecteur (1) selon la revendication 1,
dans lequel ledit au moins un élément de refroidissement (3) est inséré dans l'espace intermédiaire entre la surface latérale extérieure de l'élément de liaison (2) et la surface latérale intérieure du profilé creux, en particulier après la liaison de l'élément de liaison (2) avec le profilé creux.

3. Connecteur (1) selon la revendication 1,
dans lequel ledit au moins un élément de refroidissement (3) est relié à l'élément de liaison (2) par au moins une surface latérale extérieure de l'élément de liaison (2), en particulier par complémentarité de forme et/ou de force.

4. Connecteur (1) selon la revendication 3,
dans lequel l'élément de refroidissement (3) présente au moins une conformation de matériau qui coopère par complémentarité de forme et/ou de force avec au moins une conformation de matériau de l'élément de liaison (2) réalisée de façon au moins partiellement et/ou localement complémentaire à la conformation de matériau de l'élément de refroidissement (3) ; et/ou
l'élément de refroidissement (3) est clipsé dans au moins une rainure de l'élément de liaison (2).

5. Connecteur (1) selon l'une des revendications 1 à 4,
dans lequel l'élément de refroidissement (3) est réalisé sous la forme d'un corps moulé, en particulier sous la forme d'une plaque, recouvrant au moins partiellement ou localement ladite au moins une surface latérale extérieure de l'élément de liaison (2).

6. Connecteur (1) selon l'une des revendications 1 à 5,
dans lequel le matériau thermiquement lié de l'élément de refroidissement (3) est un matériau thermiquement lié adsorbant hydrophile à forte teneur en eau.

7. Connecteur (1) selon la revendication 6,
dans lequel le matériau thermiquement lié adsorbant hydrophile comprend de l'alun, et de préférence de l'alun de potassium, qui est en particulier incorporé dans une matrice de plâtre.

8. Connecteur (1) selon l'une des revendications 1 à 7,
dans lequel le connecteur (1) est réalisé sous la forme d'un connecteur bout à bout pour relier angulairement des profilés creux comprenant un profilé de raccordement respectif (4) et un profilé d'emboîtement respectif, l'élément de liaison (2) étant fixé ou pouvant être fixé sur le profilé de raccordement (4), en particulier au moyen de tiges ou de vis (6), et, lorsque le profilé d'emboîtement est rapporté, l'élément de liaison (2) est reçu avec ledit au moins un élément de refroidissement (3) dans le profilé d'emboîtement réalisé sous la forme d'un profilé creux.

9. Connecteur (1) selon l'une des revendications 1 à 7,
dans lequel le connecteur (1) est réalisé sous la forme d'un connecteur d'angle pour relier deux profilés creux coupés en onglet, l'élément de liaison (2) présentant deux portions qui se rejoignent dans une zone d'angle, la zone d'angle étant disposée dans la zone du joint en onglet lors de la liaison des profilés creux.

10. Connecteur (1) selon la revendication 9,
dans lequel ledit au moins un élément de refroidissement (3) recouvre au moins partiellement et/ou localement et de préférence complètement une surface latérale extérieure en particulier commune des deux portions de l'élément de liaison (2).

11. Ensemble comprenant un profilé de raccordement (4) réalisé sous forme de profilé creux, un profilé d'emboîtement réalisé sous forme de profilé creux ainsi qu'un connecteur (1) selon la revendication 8 réalisé sous forme de connecteur bout à bout, le profilé de raccordement (4) et le profilé d'emboîtement étant reliés entre eux en utilisant le connecteur bout à bout.

12. Ensemble selon la revendication 11,
dans lequel le profilé de raccordement (4) est réalisé sous la forme d'une coque intérieure d'un ensemble de profilés thermiquement séparés, dans lequel le profilé de raccordement (4) est relié par des barrettes isolantes à un profilé creux réalisé sous la forme d'une coque extérieure, ledit au moins un élément de refroidissement étant disposé de préférence sur une surface latérale extérieure du connecteur bout à bout, détournée du profilé creux réalisé sous la forme d'une coque extérieure.

13. Ensemble comprenant deux profilés creux coupés en onglet et un connecteur (1) selon la revendication 9 ou 10 réalisé sous la forme d'un connecteur d'angle, dans lequel les deux profilés creux coupés en onglet sont reliés l'un à l'autre en utilisant le connecteur d'angle reçu à l'intérieur des profilés creux.

14. Ensemble selon la revendication 13,
dans lequel les deux profilés creux coupés en onglet sont chacun réalisés sous la forme d'une coque intérieure d'un ensemble de profilés thermiquement séparés, dans lequel le profilé creux réalisé sous la forme d'une coque intérieure est relié par des barrettes isolantes à un profilé creux réalisé sous la forme d'une coque extérieure, ledit au moins un élément de refroidissement (3) étant de préférence disposé sur une surface latérale extérieure du connecteur d'angle, détournée du profilé creux réalisé sous la forme d'une coque extérieure.
